# EUROPÄISCHE PATENTSCHRIFT

(11) **EP 0 471 695 B1**
(45) Veröffentlichungstag und Bekanntmachung des Hinweises auf die Patenterteilung: **25.08.1993**
(21) Anmeldenummer: 90906855.3
(22) Anmeldetag: 04.05.1990
(51) Int. Cl.: F15B 9/09, F15B 15/28

(54) **HYDRAULISCHE ANTRIEBSVORRICHTUNG**
HYDRAULIC DRIVE
ENTRAINEMENT HYDRAULIQUE

(30) Priorität: 07.05.1989 DE 3914860
(43) Veröffentlichungstag der Anmeldung: 26.02.1992
(73) Patentinhaber: Hartmann, Hans, D-70372 Stuttgart (DE)
(72) Erfinder: Hartmann, Hans, D-70372 Stuttgart (DE)
(74) Vertreter: Lutz, Johannes Dieter, Dr.
(86) Internationale Anmeldenummer: DE9000319
(87) Internationale Veröffentlichungsnummer: WO9013747

(56) Entgegenhaltungen:
- WO-A-82/04293
- DE-A- 3 339 097
- DE-A- 3 438 600
- DE-U- 8 606 976
- DE-U- 8 703 507
- Energie Fluide - l'Air industriel, No. "Hors Série", "Cahiers techn." No. 6, 1987, (Paris, FR), "Systèmes d'entraînement et de commande électrohydrauliques", pages 26-29, see page 26, paragraph 1 - page 28, paragraph 1; figures 3, 4
- Hydraulics & Pneumatics, volume 39, No. 5, May 1986, (Cleveland, Ohio, US), E. Jacobs: "Making fluid power cylinders 'smart'", pages 56-63, 106, 107, see page 56 - page 58, paragraph 1; figures
- Hydraulics & Pneumatics, volume 40, No. 1, January 1987, (Cleveland, Ohio, US), R. Schneider: "Digital hydraulic cylinder enhances compacting press", page 18, see page 18, figures

## Beschreibung

Die Erfindung betrifft eine hydraulische Antriebsvorrichtung für die Zustell- und Vorschub- sowie die Rückzugsbewegungen eines Werkzeugkopfes einer Werkzeugmaschine und mit den weiteren, im Oberbegriff des Patentanspruchs 1 genannten, gattungsbestimmenden Merkmalen.

Eine derartige hydraulische Antriebsvorrichtung ist durch die DE-A-3438 600 bekannt.

Bei der bekannten Antriebsvorrichtung wird der mit dem Werkzeug fest gekoppelte Kolben eines Hydromotors mittels eines Nachlaufregelventils gesteuert, das mit elektromechanisch steuerbarer Positions-Sollwert-Vorgabe für das bewegliche Antriebselement des Hydromotors und mit mechanischer Positions-istwert-Rückmeldung arbeitet. Dabei ist zur Positions-Sollwert-Vorgabe und -Istwert-Rückmeldung eine Gewindespindel und eine mit deren Gewinde in kämmendem Eingriff stehende Spindelmutter vorgesehen, wobei eines dieser beiden Elemente - des Spindel-Muttersystems - mittels eines Elektromotors im Sinne der Positions-Sollwert-Vorgabe antreibbar und das andere dieser beiden Elemente im Sinne der Positions-Istwert-Rückmeldung antreibbar ist, derart, daß bei Gleichgewicht der Änderungsrate der Positions-Sollwert-Vorgabe und der Positions-Istwert-Rückmeldung die Spindel und die Mutter mit gleicher Drehzahl rotieren und keinerlei axiale Relativbewegungen gegeneinander ausführen. Im Rahmen des Nachlauf-Regelventils ist ein Ventilbetätigungsglied vorgesehen, welches, wenn die Spindel und die Mutter mit unterschiedlicher Drehzahl rotieren, Relativbewegungen der Mutter gegen die Spindel mit ausführt und dadurch das Ventil im Sinne einer Vergrößerung der Durchflußquerschnitte von Versorgungspfaden, über die das Druckmedium zur Erzielung der jeweils gewünschten Bewegungsrichtung strömt, aufsteuert, wenn die Änderungsrate der Ist-Position kleiner ist als die Änderung der Positions-Sollwert-Vorgabe, und diese Durchflußquerschnitte konstant hält, wenn und solange diese Änderungsraten gleich sind. Die für die Bewegungssteuerung des Elektromotors erforderlichen Signale werden von einer elektronischen Steuereinheit erzeugt, die mit einer einen Signalübergang und/oder Datenaustausch zwischen einer NC- oder einer CNC-Steuerung und der elektronischen Steuereinheit ermöglichenden Schnittstelle versehen ist. Um feststellen zu können, ob und/oder wann das mit der Antriebsvorrichtung angetriebene Werkzeug eine bestimmte Position erreicht hat, sei es um zu erfassen, ob das Werkzeug überhaupt seinen Arbeitshub ausgeführt hat, sei es um genau den Endpunkt seines Arbeitshubes feststellen zu können, z.B. wenn das Arbeitsergebnis davon abhängig ist, daß einne definierte Endposition tatsächlich erreicht wird, wie im Falle einer Presse oder Prägemaschine, ist eine Überwachungseinrichtung vorgesehen, bei der der Abstand des Regelventil-Betätigungsgliedes von dessen Grundstellung überwacht wird und, wenn dieser Abstand einen vorgebbaren, definierten Mindestwert unterschreitet, was gleichbedeutend damit ist, daß sich das Werkzeug dem Totpunkt nähert, ein positionscharakteristisches Überwachungssignal eines Näherungsschalters auslöst. Dadurch wird eine für viele Anwendungsfälle hinreichend genaue Feststellung des "programmierten" Totpunktes des Werkzeuges erzielt, welche anzeigt, daß das Werkzeug seinen Arbeitshub ausgeführt hat. Zum Einstellen der Einrichtung auf eine bestimmte Hubhöhe des Werkzeuges und eine bestimmte Materialdicke des Werkstückes bzw. Verformungstiefe desselben bedarf es lediglich einer zweckgerechten Programmierung der Sollwert-Vorgabe-Einrichtung. Die Erfassung des Totpunktes selbst erfolgt mit Hilfe eines Näherungsschalters, der anspricht, wenn ein Drehflügel, der über ein Obersetzungsgetriebe von dem Ventil-Betätigungsglied angetrieben wird, in eine definierte, voreingestellte Position gelangt, die der "Mittelstellung" des Ventilbetätigungsgliedes entspricht, welche dieses einnimmt, wenn Gleichheit von Soll- und Ist-Position erreicht ist, was gleichbedeutend mit dem Erreichen des Totpunktes des Werkzeuges ist.
Bei der bekannten Vorrichtung wird auch erkannt, wenn das Nachlauf-Regelventil voll aufgesteuert ist, das heißt wenn der Schleppfehler ΔS des Regelkreises sehr groß wird, was als Indiz dafür gewertet werden kann, daß eine Kollision zwischen dem Antriebselement und einem Hindernis vorliegt, und es wird dann die Antriebsvorrichtung abgeschaltet. Hierbei wird auch die Richtung der Bewegung des Antriebselementes berücksichtigt, das heißt es ist anhand von der Oberwachungseinrichtung erzeugter Signalekombinationen erkennbar, ob eine Kollision in "Vorwärts-" oder "Rückwärts-"Richtung stattgefunden hat.

Zwar ist bei der bekannten Antriebsvorrichtung eine Anpassung ihrer Oberwachungseinrichtung dahingehend, daß diese auf unterschiedliche Schwellenwerte des Schleppfehlers ΔS einstellbar ist, an verschiedene Einsatzzwecke durchaus möglich, es ist aber nicht möglich, den Schleppfehler seinem Betrage nach zu erfassen, solange dieser unterhalb des genannten Schwellenwertes liegt, mit der insoweit nachteiligen Folge, daß eine im Betrieb einer mit der Antriebsvorrichtung ausgerüsteten Maschine auftretende Änderung des Schleppfehlers, z. B. im Sinne einer Vergrößerung desselben, nicht erfaßt werden kann.

Aufgabe der Erfindung ist es daher, eine Antriebsvorrichtung der eingangs genannten Art dahingehend zu verbessern, daß eine kontinuierliche und fortlaufende Erfassung des Schleppfehlers ΔS möglich ist.

Diese Aufgabe wird erfindungsgemäß durch die kennzeichnenden Merkmale des Patentanspruchs 1 gelöst.

Hiernach umfaßt die Überwachungseinrichtung einen Drehstellungsgeber, der, z.B. in digitalem Format Ausgangssignale erzeugt, die ein direktes Maß für die von dem Sollwert-Vorgabeelement insgesamt ausgeführten Umdrehungen sowie deren azimutaler Position innerhalb jeder Umdrehung sind, und es ist weiter ein elektronischer Weggeber vorgesehen, dessen Ausgangssignale ein direktes Maß für die axiale Auslenkung des Sollwert-Vorgabeelements gegenüber der Neutralstellung desselben bzw. der Neutralstellung des Ventilbetätigungsgliedes und damit ein Maß für den Schleppfehler ΔS sind, um den die Ist-Position des Werkzeuges bzw. des Antriebs-Elementes des Hydromotors gegenüber seiner Soll-Position nacheilt.

Hieraus resultierende - vorteilhafte - funktionelle Eigenschaften der erfindungsgemäßen Vorrichtung sind zumindest die folgenden:

Dadurch, daß die Position des Sollwert-Vorgabeelements - im Sinne einer Messung - überwacht wird, ist der momentan für den Betriebszustand der Antriebsvorrichtung maßgebliche Positions-Sollwert genau "bekannt" und nicht mit Ungenauigkeiten behaftet, die, z. B. bei einer Impulsansteuerung eines zum Antrieb des Sollwert- Vorgabeelements vorgesehenen Schrittmotors dadurch auftreten können, daß der Schrittmotor, falls die Impulsfolgefrequenz der Ansteuerung einmal zu hoch sein sollte, einen Ansteuerimpuls gleichsam "übersieht".

Durch die permanente Messung der Auslenkung des Ventilbetätigungsgliedes des Nachlauf-Regelventils aus seiner Ruhelage, das heißt die Messung des Schleppfehlers der Regeleinrichtung, der in Einheiten der Position des von der Antriebsvorrichtung angetriebenen Werkzeuges umgerechnet werden kann, ist gleichzeitig auch dessen Ist-Position bekannt, so daß in jeder Phase eines Bearbeitungsvorganges, der unter Einsatz der erfindungsgemäßen Antriebsvorrichtung durchgeführt wird, genau erkennbar ist, wie weit der Bearbeitungsprozeß fortgeschritten ist.

Eine sinnfällige und insoweit einfache Ausnutzung dieser Kenntnis kann z. B. darin bestehen, daß bei einer Vielzahl gleichartiger Bearbeitungsvorgänge, die periodisch wiederholt werden, ausgewertet wird, wie groß der Schleppfehler ΔS bei einer bestimmten Soll-Position des mit der Antriebsvorrichtung angetriebenen Werkzeuges ist. Zeigt es sich hierbei, daß der Schleppfehler Δs, bezogen auf diese bestimmte soll-Position des Werkzeuges über mehrere Arbeitsvorgänge hinweg kontinuierlich zunimmt, so ist dies ein Indiz dafür, daß das Werkzeug "schlecht" - stumpf - wird und daher alsbald ausgewechselt werden muß.

Die erfindungsgemäße Antriebsvorrichtung bietet insoweit die Möglichkeit der Erkennung einer drohenden Fehlfunktion der mit ihr ausgerüsteten Maschine insgesamt und damit natürlich auch die - rechtzeitige - Vermeidung dieser Fehlfunktion, die mit einer Beschädigung der Maschine verknüpft sein könnte.

Andererseits sind bei der erfindungsgemäßen Antriebsvorrichtung auch solche Phasen der Bearbeitung erkennbar, bei denen zwar der Schleppfehler ΔS zunimmt, diese Zunahme aber bei periodisch wiederholten Bearbeitungsvorgängen immer dieselbe ist, was als Indiz dafür gewertet werden kann, daß der Bearbeitungsvorgang von der Positions-Sollwert-Vorgabesteuerung her gesehen nicht optimal "programmiert" ist, d. h. die Positions-Sollwert-Vorgabe für die betrachtete Bearbeitungsphase zu schnell erfolgt.

Sowohl unter dem Gesichtspunkt der frühzeitigen Erkennung eines Werkzeugverschleißes als auch unter dem Gesichtspunkt einer optimalen Steuerung - Programmierung - des Bearbeitungsablaufes ist es daher vorteilhaft, wenn - gemäß Anspruch 2 - eine elektronische Steuer- und Verarbeitungseinheit vorgesehen ist, welche aus einer Verarbeitung der Ausgaben des Drehstellungsgebers und des Weggebers nedarfsgerecht Steuersignale für die folgenden Funktionen erzeugen kann:
i Konstanthaltung des Schleppfehlers und/oder
ii Verringerung des Schleppfehlers durch Änderung der Kreisverstärkung des Regelkreises, und/oder
iii Abschaltung der Antriebsvorrichtung, wenn der Schleppfehler ΔS einen einstellbar vorgegebenen, werkzeugspezifischen Wert überschreitet.

Diese Steuereinheit ermöglicht es, die Antriebsvorrichtung z. B. im Sinne eines bestmöglichen Kompromisses zwischen erwünscht hoher Dynamik und gleichwohl schonendem Betrieb zu benutzen.

Die gemäß Anspruch 3 vorgesehene, bevorzugte Gestaltung des zur Überwachung der Positions-Sollwert-Vorgabe vorgesehenen Drehstellungsgebers und Anordnung seiner rotierenden Geberelemente auf der Sollwert-Vorgabewelle des Nachlauf-Regelventils der Antriebsvorrichtung hat den Vorteil einer sehr genauen Erfassung des jeweils maßgeblichen Positions-Sollwertes - letztendlich - des Werkzeuges, da keinerlei Getriebe oder Übertragungselemente, die mit Schlupf oder Spiel behaftet sein können, zwischen die Positions-Sollwert-Vorgabewelle und den Drehstellungsgeber geschaltet sind.

Dasselbe gilt mit sinngemäßem Bezug auf die Genauigkeit der Schleppfehler-Messung auch für die durch die Merkmale des Anspruchs 4 vorgesehene Gestaltung des Weggeber-Systems, mit dem die axialen Auslenkungen der Sollwert-Vorgabewelle des Nachlauf-Regelventils überwachbar sind.

Durch die gemäß Anspruch 5 vorgesehene Anordnung der Positions-Istwert-Rückmeldespindel des Nachlauf-Regelventils ist eine Reaiisierung der Antriebsvorrichtung mit günstig geringen axialen Abmessungen möglich.

Durch die gemäß Anspruch 6 vorgesehene Anordnung des Steuermotors des Nachlauf-Regelventils in dessen im Betrieb der Antriebsvorrichtung vollständig mit Hydrauliköl verfüllten Leckölraum kann das Arbeitsmedium der Antriebsvorrichtung auf einfache Weise zur Kühlung des Steuermotors ausgenutzt werden, der dadurch mit höherer elektrischer Leistung angesteuert werden kann, was wiederum der Dynamik der gesamten Antriebsvorrichtung zugutekommt.

Weiter ist eine erhebliche konstruktive Vereinfachung der Antriebsvorrichtung - Einsparung von Dichtungen und für solche benötigter, mit hoher Genauigkeit zu bearbeitender Dichtflächen - dadurch erzielbar, daß gemäß Anspruch 7 auch das Drehstellungs- und Schleppfehler-Meßsystem "im Öl", das heißt in einem mit dem Aufnahmeraum des Steuermotors in kommunizierender Verbindung stehenden Gehäuseraum der Antriebsvorrichtung untergebracht ist. Es bedarf dann lediglich einer Abdichtung des die genannten Meßsysteme, den Motor und den Leckölraum des Nachlauf-Regelventils enthaltenden Gehäuseteils nach außen, nicht aber auch der Abdichtung der entsprechenden Aufnahmeräume innerhalb des Gehäuses gegeneinander. Auch eine zur unmittelbaren Ansteuerung des Steuermotors vorgesehene Leistungs-Endstufe des für die Betriebssteuerung der Antriebsvorrichtung vorgesehenen elektronischen Steuergeräts kann in einem - drucklosen - Leckölraum der Vorrichtung mit untergebracht sein und dadurch auf einfache Weise gekühlt werden, wobei es sich natürlich versteht, daß die elektrischen Versorgungs- und Steuerleitungen sowie die Signalleitungen, über welche die Sensor-Elemente des Drehstellungsgebers und des Weggebers an die elektronische Steuereinheit angeschlossen sind, isoliert und flüssigkeitsdicht aus dem Gehäuse der Antriebsvorrichtung herausgeführt sein müssen, was aber technisch problemlos ist.

Durch die Merkmale des Anspruchs 8 ist eine bevorzugte, spezielle Gestaltung des zur Überwachung der Positions-Sollwert-Vorgabe vorgesehenen Drehstellungsgebers angegeben, der eine Winkelauflösung der Drehstellung von 3,6 · 10⁻²⁰ ermöglicht.

Durch die Merkmale des Anspruchs 9 ist dem grundsätzlichen Aufbau nach und durch diejenigen des Anspruchs 10 im Sinne einer bevorzugten Gestaltung der Weggeber näher spezifiziert, mittels dessen der Schleppfehler ΔS der Antriebsvorrichtung erfaßbar ist, wobei der Schleppfehler ΔS auf mindestens 1/100 seines maximalen Betrages genau meßbar ist.

Durch die gemäß Anspruch 11 vorgesehene Auswertung des Weggeber-Ausgangssignals kann auf eine Zuordnung der Neutralstellung des Ventilsbetätigungsgliedes des Nachlauf-Regelventils zu einem bestimmten Ausgangssignal-Pegel des Weggebers verzichtet werden, wodurch zeitraubende Justier- und Eichvorgänge entfallen können.

Weitere Einzelheiten und Merkmale der Erfindung ergeben sich aus der nachfolgenden Beschreibung eines speziellen Ausführungs-Beispiels anhand der Zeichnung. Es zeigen:
- Fig. 1: ein bevorzugtes Ausführungsbeispiel einer erfindungsgemäßen hydraulischen Antriebsvorrichtung mit einem Meßsystem für den Sollwert der Kolbenposition und für den Schleppfehler der Regelung.
- Fig. 2a: Einzelheiten einer Drehstellungsgebereinheit des Meßsystems gemäß Fig. 1,
- Fig. 2b: Eizelheiten eines Referenzsignalgebers des Meßsystems gemäß Fig. 1 und
- Fig. 2c: Einzelheiten eines Schleppfehlergebers des Meßsystems gemäß Fig. 1, jeweils in vereinfachter, teilweise abgebrochener Ansicht.

Die in der Figur 1, auf deren Einzelheiten ausdrücklich verwiesen sei, dargestellte, insgesamt mit 10 bezeichnete, erfindungsgemäße hydraulische Antriebsvorrichtung besteht aus einem Hydromotor 11, einem Nachlauf-Regelventil 12, das mit elektrisch gesteuerter Vorgabe des Sollwertes der Position eines - nicht dargestellten - Werkzeuges, das mittels des Hydromotors 11 in seine Arbeitspositionen gebracht wird, und mechanischer Positions-Istwert-Rückmeldung arbeitet, einer lediglich schematisch angedeuteten elektronischen Steuereinheit 13 für die Positions-Sollwert-Vorgabe-Steuerung und einem insgesamt mit 14 bezeichneten Meßsystem, mittels dessen einerseits der eingesteuerte Positions-Sollwert des Werkzeuges bzw. des Antriebskolbens 16 meßbar und andererseits der Schleppfehler ΔS erfaßbar ist, um den das Werkzeug bzw. der Antriebskolben 16 dem angesteuerten Positions-Sollwert nacheilt.

Bei der insoweit durch die Benennung ihrer funktionswesentlichen Komponenten 11 bis 14 erläuterten Antriebsvorrichtung 10 sind deren Hydromotor 11, das Nachlauf-Regelventil 12 und das Meßsystem als eine kompakte, in einem gemeinsamen Gehäuse 17 untergebrachte Baueinheit ausgebildet, wobei das Nachlauf-Regelventil 12, entlang der zentralen Achse 18 der Baueinheit 11, 12, 14 gesehen, "zwischen" dem Hydromotor 11 und dem Meßsystem 14 angeordnet ist.

Der Hydromotor 11 ist beim dargestellt, speziellen Ausführungsbeispiel als linearer Hydrozylinder ausgebildet, dessen mit der Kolbenstange 19 fest verbundenen Kolben 16 innerhalb eines das Gehäuse 17' dieses Hydrozylinders 11 bildenden Abschnittes des Gehäuses 17 zwei Antriebsdruckräume 21 und 22 des Hydrozylinders 11 druckdicht beweglich gegeneinander abgrenzt, durch deren - mittels des Nachlauf-Regelventils 12 gesteuerten - alternativen Anschluß an den Hochdruck (P)-Ausgang 23 des lediglich schematisch angedeuteten Druckversorgungsaggregats 24 bzw. dessen - drucklosen Tank (T)-Anschluß 26 der Antriebskolben 16 in den durch die Pfeile 27 und 28 repräsentierten Bewegungsrichtungen - Vorschubbewegung und Rückzugsbewegung - antreibbar ist.

Das Nachlauf-Regelventil 12 ist seiner Funktion nach ein 4/3-Wege-Ventil, dessen neutrale Grundstellung 0 seine Sperrstellung ist, in welcher beide Antriebsdruckräume 21 und 22 des Hydromotors 11 sowohl gegen den P-Anschluß 23 als auch gegen den T-Anschluß 26 des Druckversorgungsaggregats abgesperrt sind.

In der dem Vorschub-Betrieb der Antriebsvorrichtung 10 zugeordneten Funktionsstellung I des Nachlauf-Regelventils 12 ist der eine, gemäß der Zeichnung linke Antriebsdruckraum 21 des Hydrozylinders über einen Durchflußpfad 29 des Nachlauf-Regelventils 12 an den P-Druckausgang 23 des Druckversorgungsaggregats 24 angeschlossen, während der andere Antriebsdruckraum 22 über den weiteren Durchflußpfad 31 zum Tank 26 des Druckversorgungsaggregats hin druckentlastet ist. in dieser Funktionsstellung I des Nachlauf-Regelventils 12 bewegt sich der Kolben 16 des Hydrozylinders 11 in Richtung des Pfeils 27, gemäß Figur 1 nach rechts.

In der dem Rückzugsbetrieb zugordneten Funktionsstellung II des Nachlauf-Regelventils 12 ist der gemäß Figur 1 linke Antriebsdruckraum 21 über einen Durchflußpfad 32 des Nachlauf-Regelventils 12 mit dem - drucklosen - Tankanschluß 26 des Druckversorgungsaggregats 24 verbunden, während der andere Antriebsdruckraum 22 des Hydrozylinders 11 über den zweiten in der Funktionsstellung II des Nachlauf-Regelventils 12 wirksamen Durchflußpfad 33 an den P-Druckausgang 23 des Druckversorgungsaggregats 24 angeschlossen ist. In dieser Funktionsstellung II des Nachlauf-Regelventils 12 bewegt sich der Antriebskolben 16 des Hydromotors 11 in Richtung des Pfeils 28, gemäß Figur 1 nach links.

Das Nachlauf-Regelventil 12, das - zum Zweck der Erläuterung - gemäß der halbschematischen Darstellung der Figur 1 als Schieber-Ventil vorausgesetzt ist, dessen "Kolben" 34 durch das 4/3-Wege-Ventil-Symbol repräsentiert ist, ist als Proportionalventil ausgebildet, das, von seiner sperrenden Grundstellung 0 aus gesehen, mit einer zunehmenden Verschiebung seines Ventilkolbens 34 nach "links"; d.h. im Sinne einer Beaufschlagung des Hydromotors 11 in Vorschub-Richtung 27, zunehnmend größere Querschnitte der Durchflußpfade 29 und 31 freigibt und bei einer zunehmenden Verschiebung seines Ventilkolben 34 nach "rechts", d.h. im Sinne einer Beaufschlagung des Hydromotors in Rückzugsrichtung 28, zunehmend größere Querschnitte der Durchflußpfade 32 und 33 freigibt, wobei sich der Ventikolben 34 jeweils in der zur Bewegungsrichtung des Antriebskolbens 16 entgegengesetzten Richtung bewegt.

Um das insoweit erläuterte Nachlauf-Regelventil 12 im Sinne der Bewegungssteuerung des Kolbens 16 des Hydromotors 11 und des mit diesem angetriebenen Werkzeuges bedarfsgerecht in seine verschiedenen Funktionsstellungen 0 und I bzw. II steuern zu können, sind weiter die folgenden Funktionselemente vorgesehen:

In einer zentralen, mit der Längsachse 18 der Antriebsvorrichtung 10 koaxialen Bohrung 36 eines auf das Gehäuse des Nachlauf-Regelventils 12 bildenden, blockförmigen Mittelabschnitts 17'' des Gehäuses 17 ist drehbar und axial verschiebbar eine Hohlwelle 37 gelagert, die an ihrem dem Hydromotor 11 zugewandten Endabschnitt mit einem Innengewinde 38 versehen ist, über das sie mit einer zentralen, langgestreckten Gewindespindel 39, welche fest mit dem Antriebskolben 16 des Hydromotors 11 verbunden ist, in kämmendem Eingriff steht. Diese Hohlwelle 37 ist - zur Vorgabe des Positions-Sollwertes des Antriebskolbens 16 des Hydromotors 11 - mittels eines insgesamt mit 41 bezeichneten Elektromotors antreibbar dessen Stomversorgung im Sinne der Positions-Sollwert-Vorgabe durch elektrische Ausgangssignale der elektronischen Steuereinheit 13 gesteuert wird.

Dieser Elektromotor hat beim dargestellten, speziellen Ausführungsbeispiel einen gehäusefest angeordneten Stator 42 und einen axial hin- und herverschiebbaren Rotor 43, dessen Rotorwelle durch einen Abschnitt der Hohlwelle 37 gebildet ist, welche solchermaßen dreh- und verschiebefest mit dem Rotor 43 verbunden ist. Der Rotor 43 des Elektromotors 41 ist somit über den von der Gewindespindel 39 axial durchsetzten Abschnitt 44 der Hohlwelle 37 an dem blockförmigen Mittelabschnitt 17'' des Gehäuses 17, einerseits und andererseits mit einem weiterführenden Abschnitt 46 der den Rotor 43 tragenden Hohlwelle 37 in einer zentralen Bohrung 47 einer Zwischenwand 48 des Gehäuses 17 drehbar gelagert, welche den im wesentlichen von dem Motor 41 und dem Nachlauf-Regelventil 12 eingenommen Raum 49 gegen den für die Aufnahme des Meßsystems 14 vorgesehenen Gehäuseraum 51 abgrenzt, wobei diese Räume 49 und 41 jedoch nicht druckdicht gegeneinander abgeschlossen sind, sondern insgesamt den Leckölraum der Antriebsvorrichtung 10 bilden. In dem zentralen, das Nachlauf-Regelventil 12 aufnehmenden Teil 17'' des Gehäuses 17 der Antriebsvorrichtung 10 ist axial verschiebbar, jedoch unverdrehbar ein insgesamt mit 52 bezeichnetes, der Grundform nach joch-förmiges Ventilbetätigungsglied gelagert, das zwei parallel zueinander verlaufende Jochschenkel 53 und 54 hat, die durch einen parallel zu! zentralen Längsachse 18 der Antriebsvorrichtung verlaufenden Führungstab 56, der durch eine radial seitliche Führungsbohrung 57 des blockförmigen, zentralen Gehäuseteils 17'' hindurchtritt, fest miteinander verbunden sind und sich über je einen Betätigungsstift 58 bzw. 59 axial an den einander gegenüberliegenden Seiten des Ventilkolbens 34 angreifen, wobei diese Abstützung der Jochschenkel 53 und 54 an den Betätigungsstiften 58 und 59 bzw. dem Ventilkolben 34 sattformschlüssig ist.

Die beiden Jochschenkel 53 und 54 haben miteinander fluchtende, mit der zentralen Längsachse 18 der Antriebsvorrichtung 10 koaxiale Bohrungen 61 und 62, deren Durchmesser geringfügig größer ist als der Außendurchmesser der Hohlwelle 37, so daß diese mit einem für ihre leichtgängige Drehbarkeit hinreichenden Spiel durch diese Bohrungen 61 und 62 der Jochschenkel 53 und 54 des Ventilbetätigungsgliedes 52 hindurchtreten kann.

Das Ventilbetätigungsglied 52 ist über Kugellager 63 und 64, die eine leichtgängige Drehbarkeit der Hohlwelle 37 relativ zu dem Ventilbetätigungsglied 52 vermitteln, axial spielfrei zwischen radialen Mitnahmeflanschen 66 und 67 der Hohlwelle 37 - axial - gelagert.

Zum Zweck der Erläuterung der Funktion der insoweit ihrem grundsätzlichen Aufbau nach beschriebenen Komponenten der Antriebsvorrichtung 10 sei zunächst angenommen, daß der Hydromotor, ausgehend von einer Ruhelage, in welcher das Nachlauf-Regelventil 12 seine Sperrstellung 0 einnimmt, z. B. der dargestellten Ruhelage, eine Vorschubbewegung in Richtung des Pfeils 27 ausführen soll.

Hierzu wird der elektrische Antriebsmotor 41 durch Ausgangssignale der elektronischen Steuereinheit 13 mit derjenigen Drehrichtung - der Motor 41 ist in alternativen Drehrichtungen antreibbar - angetrieben, daß sein Rotor 43 und mit diesem die Hohlwelle 37 - wegen deren Gewinde-Eingriff mit der zunächst in Ruhe bleibenden Gewindespindel 39 - eine axiale Verschiebung in der zur Vorschubrichtung 27 entgegengesetzten Richtung 28 erfährt, die über das Ventilbetätigungsglied 52, das diese einleitende axiale Verschiebung der Hohlwelle 37 mit ausführt, auch auf den Ventilkolben 34 des Nachlauf-Regelventils 12 übertragen wird, das dadurch in seine dem Vorschubbetrieb zugeordnete Funktionsstellung I gelangt. Durch die hieraus resultierende - zunehmende - Druckbeaufschlagung des einen, gemäß Figur 1 linken, Antriebsdruckraumes 21 des Hydromotors 11 bei gleichzeitiger Druckentlastung seines anderen Antriebsdruckraumes 22 erfährt der Kolben 16 des Hydromotors 11 nunmehr eine Verschiebung in Vorschubrichtung 27, die sich wegen des formschlüssig-kämmenden Eingriffes zwischen der Gewindespindel 39 und dem Innengewinde 38 der Hohlwelle 37 auch auf diese und damit den Ventilkolben 34 überträgt, der hierdurch wieder in Richtung auf seine Grundstellung 0, d. h. im Sinne einer Verringerung der wirksamen Querschnitte der Durchfluß-Pfade 29 und 31 des Nachlauf-Regelventils verschoben wird. Nach einem nur eine kurze Zeitspanne benötigenden "Einschwingen" der Regelung ergibt sich ein stationärer Zustand, in welchem die Hohlwelle 37 mit derjenigen Drehzahl angetrieben ist, daß die der rotatorischen Relativbewegung der Hohlwelle 37 gegenüber der Gewindespindel 39 entsprechende Axialverschiebung dieser beiden Elemente 37 und 39 gegeneinander gleich der Vorschubgeschwindigkeit des Kolbens 16 ist. In diesem stationären, d.h. konstanter Vorschub-Geschwindigkeit des Kolbens 16, entsprechenden Betriebszustand der Antriebsvorrichtung 10, der Gleichheit des Ist-Wertes der Vorschub-Geschwindigkeit des Antriebskolbens 16 und des Soll-Wertes der Vorschubgeschwindigkeit entspricht, ist das Ventilbetätigungsglied 52 "in Ruhe" und das Nachlauf-Regelventil 12 in seiner Funktionsstellung I soweit geöffnet, daß der Öl-Volumenstrom dV/dt, der in den druckbeaufschlagten Antriebsdruckraum 21 des Hydrozylinders zugeführt wird bzw. aus dessen druckentlastetem Druckraum 22 abgeführt wird, genau den Wert F * dS/dt hat, wobei mit F der Wert der druckbeaufschlagten Fläche des Antriebskolbens 16 und mit dS/dt die Vorschubgeschwindigkeit in Richtung des Pfeils 27 bezeichnet sind.

Die Wirkungsweise der Antriebsvorrichtung 10 im Rückzugsbetrieb des Hydromotors 11 - bei Ansteuerung des Elektromotors 41 in der entgegengesetzten Drehrichtung - ist analog, wobei lediglich die wirksame Querschnittsfläche des Kolbens 16 - beim dargestellten, speziellen Ausführungsbeispiel - kleiner ist.

In dem stationären, Gleichheit von Ist- und Sollwert der Bewegungsgeschwindigkeit des Kolbens 16 entsprechenden, Betriebszustand der Antriebsvorrichtung 10 besteht jedoch zwischen dem jeweils momentan maßgeblichen Sollwert der Position des Antriebskolbens 16 und deren Ist-Wert ein Unterschied, der gleich dem für die Aufrechterhaltung des stationären Zustandes erforderliche Auslenkungshub des Nachlauf-Regelventil-Kolbens 34 aus seiner Grundstellung 0 ist und dem Schleppfehler ΔS der Regelung entspricht, um den der Positions-Ist-Wert des Antriebskolbens 16 bzw. des Werkzeuges dem Soll-Wert nacheilt

Das Meßsystem 14, zu dessen Erläuterung nunmehr auch auf die Einzelheiten der Fig. 2a sowie 2b und 2c Bezug genommen wird, umfaßt insgesamt 3, der Grundform nach im wesentlichen rotationssymmetrische Geberelemente 68,69 und 71, welche mit der aus der Fig. 1 ersichtlichen Anordnung in axialem Abstand zueinander dreh- und verschiebefest auf dem in den Aufnahmeraum 51 des Meßsystems 14 hineinragenden Endabschnitt 72 der Hohlwelle 37 angeordnet sind.

Das erste mechanische Geberelement 68 hat die Form eines Zahnrades mit parallel zur zentralen Längsachse 18 verlaufenden Zähnen 73, die beim Vorbeitreten an gehäusefest angeordneten elektronischen Sensorelementen 74 und 75 impulsförmige Wechselspannungsausgangssignale dieser Sensorelemente 74 und 75 auslösen, d.h. Folgen von zwischen einem maximalen und einem minimalen Pegel variierenden Spannungsimpulsen, deren Impulsform bei vorgegebener Drehzahl der Hohlwelle 37 bzw. des Rotors 43 des Elektromotors 41 in sehr guter Näherung einer Sinuswelle entspricht.

Als Sensorelemente 74 und 75 sind sogenannte Feldplattenfühler von an sich bekannter Bauart benutzt, bei denen die Amplituden der Ausgangssignale unabhängig von der Drehgeschwindigkeit der mechanischen Geberelemente 68 sind, d.h. der Signalpegel ihrer Ausgangssignale zwischen definierten - oberen und unteren - Extremwerten variiert, so daß die Ausgangssignale der beiden Sensorelemente 74 und 75 auch dem Pegel nach gut auswertbar sind.

Die beiden Sensorelemente 74 und 75 sind in einem solchen azimutalen Abstand Δφ voneinander angeordnet, daß zwischen ihren Ausgangssignalen eine Phasenverschiebung von 90° besteht, so daß aus einer fortlaufenden Überwachung des zeitlichen Verlaufs der Ausgangssignale der beiden Sensorelemente 74 und 75 und der zeitlichen Änderungen (zeitlichen Differentialquotienten) derselben auch der Drehsinn der Hohlwele 37 erfaßt werden kann.

Diese Auswertung der Sensor-Ausgangssignale erfolgt nach bekannten Algorithmen in der elektronischen Steuereinheit 13, der die Ausgangssignale der beiden Sensorelemente 74 und 75 zugeleitet sind.

Das zahnradförmige Geberelement 68 und die diesem zugeordneten Sensorelemente 74 und 75 bilden somit ein Winkelstellungs-Meßsystem, dessen Genauigkeit um so größer ist, je größer die Zahl der über den Umfang des Geberelements 68 äquidistant verteilten Zähne 73 ist und je höher die Genauigkeit ist, mit der Ausgangssignal-Amplituden der beiden Sensorelemente 74 und 75 gemessen werden können. Die diesbezügliche Meßgenauigkeit erlaubt es, den Winkelabstand zweier aufeiander folgender Zähne auf 1/100 seines Betrages genau zu erfassen. Bei einem Winkelabstand von 3,6° zwischen je zwei aufeinander folgenden Zähnen 73 beträgt somit die Genauigkeit des Winkelstellungs-Meßsystems 68,74,75 3,6 x 10⁻²°.

Das zweite - mit der Hohlwelle 37 rotierende - mechanische Geberelement 69 ist als ringflanschförmiges Element ausgebildet, das an seinem Umfang nur einen einzigen, z.B. V-förmigen, Schlitz 76, alternativ dazu einen - spitzen - Vorsprung 76' aufweist, durch dessen Vorbeitreten an einem diesem Geberelement 69 zugeordneten, gehäusefest angeordneten elektronischen Sensorelement 77 jeweils ein Referenzimpuls ausgelöst wird.

Durch das Auftreten des Referenzimpulses dieses elektronischen Sensorelementes 77, dessen Aufbau demjenigen der Sensorelemente 74 und 75 des Winkelstellungs-Meßsystems 68,74,75 analog ist, wird gleichsam eine Referenzebene markiert, auf welche die mittels der beiden Sensorelemente 74 und 75 innerhalb einer Umdrehung der Hohlwelle 37 erfaßbaren Winkelstellungen dieser Welle bezogen werden können. Durch die bei einer bestimmten Drehrichtung der Hohlwelle 37 auftretenden Winkelstellungs- und Umdrehungszahl-Impulse, die von den Sensorelementen 74 und 75 und ggf. 77 abgegeben werden, ist somit auf einfache Weise - durch entsprechende Auswertung in der elektronischen Steuereinheit 13 - die Positions-Sollwert-Vorgabe für den Antriebskolben 16 des Hydromotors 11 kontrollierbar.

Das zahnradförmige Geberelement 68 und das ringflanschförmige Geberelement 69 sowie die diesen zugeordneten elektronischen Sensorelemente 74 und 75 bzw. 77 sind so angeordnet und gestaltet, daß die Ausgangssignale mindestens der beiden Sensorelemente 74 und 75 des Winkelstellungs-Meßsystems 68,74,75 durch die im Betrieb der Antriebsvorrichtung 10 möglichen axialen Verschiebungen der Hohlwelle 37 - und damit auch der Geberelemente 68 und 69 - nicht beeinflußt werden, da die Ausgangssignale der beiden Sensorelemente 74 und 75 auch hinsichtlich der Beträge ihrer Amplituden (Signalpegel) möglichst genau auswertbar sein sollen.

Für das Referenz-Meßsystem 69,77 ist dies nicht zwingend erforderlich, jedoch ist es auch hier zweckmäßig, wenn die Amplituden der von dem Sensorelement 77 erzeugten Ausgangssignale nicht, zumindest nicht drastisch, mit axialen Verrückungen des ringflanschförmigen Geberelements 69 variieren.

Im Unterschied dazu ist das das dritte rotierende Geberelement 71 und mindestestens ein weiteres, ebenfalls gehäusefest angeordnetes elektronisches Sensorelement 78 umfassende Teilsystem des Meßsystems 14 so gestaltet, daß der Ausgangssignalpegel der von diesem dritten elektronischen Sensorelement 78 erzeugten Ausgangssignale signifikant, vorzugsweise in einer linearen Relation mit axialen Verrückungen des Geberelements 71 bzw. der Hohlwelle 37 variiert, um aus der diesbezüglichen Variation bzw. dem jeweiligen Betrag des Ausgangssignals des Sensorelements 78 den im Betrieb der Antriebsvorrichtung 10 jeweils maßgeblichen Schleppfehler ΔS mit hinreichender Genauigkeit bestimmen zu können.

Zu diesem Zweck ist in der der Fig. 1 entnehmbaren, einfachen Gestaltung des Schleppfehler-Meßsystems 71,78 dessen mechanisches Geberelement 71 als eine Ringrippe mit konischen Flanken 79 und 81 ausgebildet, die entlang einer scharfen Ringkante 82 aneinander anschließen, durch deren axiale Verrückungen relativ zu dem Sensorelement 78 dessen Ausgangssignalpegel beeinflußt wird.

Als Sensorelement 78 ist wiederum ein Element desjenigen Typs vorgesehen, wie für das Winkelstellungs-Meßsystem 68, 74, 75 schon erläutert. Im Sinne einer einfachen Auswertbarkeit des Pegels der Ausgangssignale des Sensorelements 78 in Einheiten des Schleppfehlers ΔS ist es günstig, wenn mit der - sperrenden - Grundstellung O des Nachlauf-Regelventils 12 eine Position des mechanischen Geberelements 71 verknüpft ist, in der das Ausgangssignal des Sensorelements 78 des Schleppfehler-Meßsystems 71, 78 einem - hohen oder niedrigen - Extremwert entspricht, so daß Änderungen des Ausgangssignal-Pegels des Sensorelements 78 jeweils in einem monotonen Zusammenhang mit dem Schleppfehler ΔS in der einen oder der anderen Richtung stehen.

Eine diesbezüglich erforderliche Justierbarkeit des Schleppfehler-Meßsystems 71,78 kann dadurch realisiert sein, daß sein Geberelement 71 auf einem Gewinde 83 des Hohlwellen-Endabschnittes 72 schraubbar und dadurch in axialer Richtung definiert verschiebbar angeordnet und mittels einer nicht dargestellten Sicherungsmutter fixierbar ist.

Alternativ zu der in der Fig. 1 dargestellten, bezüglich der Ebene der Ringkante 82 symmetrischen Ausbildung des Geberelements 71 kann, wie beispielhaft im oberen Teil der Fig. 2c dargestellt, als mechanisches Geberelement auch ein einfachkonischer Ring 71' vorgesehen sein, um einen monotonen Zusammenhang des Ausgangssignalpegels des Sensorelements 78 mit dem Schleppfehler ΔS zu erzielen. Bei der gemäß Fig. 2c vorgesehenen Ausbildung des mechanischen Geberelements 71' des Schleppfehler-Meßsystems 71',78 ist eine Eichung desselben in Einheiten des Schleppfehler ΔS auf einfache Weise dadurch möglich, daß mit dem Einschalten der Antriebsvorrichtung, d.h. solange die Hohlwelle 37 bzw. das Geberelement 71' noch keine Verschiebung erfahren haben kann, der Ausgangssignalpegel des Sensorelements 78 als Referenzpunkt für die Schleppfehler-Messung gespeichert und solchermaßen als Korrekturgröße für die Schleppfehlermessung berücksichtigt wird.

Die Realisierung einer diesbezüglich erforderlichen Korrektur-bzw. Auswertungsschaltung ist einem mit gängiger elektronischer Schaltungstechnik vertrauten Fachmann bei Kenntnis des Zweckes ohne weiteres möglich, so daß diesbezügliche Einzelheiten nicht erläuterungsbedürftig erscheinen.

In Kombination mit einer Einrichtung, welche den Änderungssinn des Schleppfehlers ΔS zu erkennen vermag, kann es zur Erhöhung der Genauigkeit der Schleppfehlermessung auch vorteilhaft sein, wenn, wie im unteren Teil der Fig. 2c dargestellt, im Rahmen des Schleppfehler-Meßsystems ein mechanisches Geberelement 71' vorgesehen ist, dessen Radius innerhalb der für die Schleppfehler-Messung ausgenutzten axialen Länge L des Geberelements 71'' zwischen einem Minimalwert r und einem Maximalwert R periodisch variiert, bevorzugt, wie dargestellt, linear. Ein die Richtung der Schleppfehler-Änderung erkennendes Sensor-System ist dann auf einfache Weise mit zwei Sensor-Elementen 78' und 78'' desselben Typs wie das Sensorelement 78 realisierbar, die in einem Abstand ΔL voneinander angeordnet sind, der so bemessen ist, daß ihre Ausgangssingale, bezogen auf die periodische Struktur des Geberelements 71'' eine Phasenverschiebung von 90° oder ein ungeradzahliges Vielfaches davon haben, so daß - in Analogie zu dem Winkelstellungs-Meßsystem 68, 74,75 auch hier zusätzlich zum Absolutwert des Schleppfehlers ΔS dessen Änderungssinn aus den axialen Verrückungen des Geberelementes 71'' erkennbar ist. Eine diesbezügliche Anordnung der beiden Sensorelemente 78' und 78'' ist z.B. diejenige, in welcher ihr axialer Abstand ΔL den Wert 1/4 l hat, wobei mit l die Periodizitätslänge der periodischen Struktur des Geberelementes 71'' bezeichnet ist. Auch bei dieser Gestaltung des Schleppfehler-Meßsystems 71'', 78', 78'' ist eine "Eichung" dadurch möglich, daß vor oder mit Beginn des Regelungs- und Überwachungsbetriebes die Ausgangssingalkombination der beiden Sensorelemente 78' und 78'' gespeichert und als Referenzgrößen für die weiteren Messungen berücksichtigt werden.

## Patentansprüche

1. Hydraulische Antriebsvorrichtung (10) für die Zustell- und Vorschub- sowie die Rückzugsbewegungen eines Werkzeugkopfes einer Werkzeugmaschine mit
a) einem Hydromotor (11), der ein mit dem Werkzeugkopf fest verbundenes bewegliches Antriebselement (16,19) umfaßt, das durch alternative Druckbeaufschlagung und -entlastung von Antriebsdruckräumen (21,22) im Sinne der Werkzeugbewegungen antreibbar ist, und
b) einem Nachlauf-Regelventil (12), das mit elektromechanisch steuerbarer Positions-Sollwert-Vorgabe für das bewegliche Antriebselement (16) sowie mechanischer Positions-Istwert-Rückmeldung desselben arbeitet, wobei
c) zur Positions-Sollwert-Vorgabe und -Istwert-Rückmeldung eine Gewindespindel (39) und eine mit deren Gewinde in kämmendem Eingriff stehende, als Hohlwelle (37) ausgebildete Spindelmutter vorgesehen ist und eines der beiden Elemente dieses Spindel-Mutter-Systems mittels eines Elektromotors (41) in dessen Drehrichtung im Sinne der Positions-Sollwert-Vorgabe antreibbar ist und das andere (39) dieser beiden Elemente im Sinne der Positions-Istwert-Rückmeldung durch das Antriebselement (16) axial verschiebbar ist, und wobei
d) die für die Bewegungssteuerung des Elektromotors (41) erforderlichen Signale von einer elektronischen Steuereinheit (13) mit Schnittstelle für eine NC-oder eine CNC-Steuerung erzeugt werden,
**gekennzeichnet durch** folgende Merkmale:
e) es ist ein Dreh- und Winkelstellungsgeber-System (68,74,75,69,77) vorgesehen, das Ausgangssignale erzeugt, die die Information über die von dem Sollwert-Vorgabeelement insgesamt ausgeführte Zahl von Umdrehungen sowie für die azimutale Position des Sollwert-Vorgabeelements (37) innerhalb jeder Umdrehung enthalten und
f) es ist ein elektronisches Weggeber-System (71,78;71', 78';71'') vorgesehen, dessen Ausgangssignale ein direktes Maß für die axialen Auslenkungen des Sollwert-Vorgabeelements (37) sowie eines diese axialen Auslenkungen mit ausführenden Ventilbetätigungsgliedes (52) des Nachlauf-Regelventils (12) aus deren Ruhelage und damit ein Maß für den Schleppfehler ΔS sind, um den die Ist-Position des Werkzeugkopfes bzw. des Antriebselements (16) des Hydromotors (11) gegenüber seiner Soll-Position nacheilt.

2. Hydraulische Antriebsvorrichtung nach Anspruch 1, **dadurch gekennzeichnet**, daß als Positions-Sollwert-Vorgabeelement die Hohlwelle (37) und als Positions-Istwert-Rückmeldeelement die Gewindespindelspindel (39) ausgenutzt ist.

3. Hydraulische Antriebsvorrichtung nach Anspruch 1 oder 2, **dadurch gekennzeichnet,** daß eine die Ansteuerung des Elekromotors (41) im Sinne der Positions-Sollwert-Vorgabe vermittelnde elektronische Steuer- und Verarbeitungseinheit (13) vorgesehen ist, der als Eingangssignale auch die Ausgangssignale des Dreh- und Winkelstellungsgebersystem (68,74,75,69,77) sowie des Weggebersystems (71,78;71',78';71'',78'') zuführbar sind, aus deren Verarbeitung diese elektronische Steuereinheit (13) Korrektursignale zu einer mindestens teilweisen Schleppfehler-Kompensation und/oder Konstanthaltung des Schleppfehlers Δ_{S} und/oder zu einer Abschaltung der Antriebsvorrichtung (10) erzeugt, wenn der Schleppfehler Δ_{S} einen einstellbar vorgegebenen Schwellenwert überschreitet.

4. Antriebsvorrichtung nach einem der Ansprüche 1 bis 3, **dadurch gekennzeichnet**, daß das Dreh- und Winkelstellungs-Meßsystem (68,74,75) ein rotierendes Geberelement (68) mit in Umfangsrichtung gesehen periodisch welliger oder periodisch gezackter Kontur hat, durch deren Vorbeitreten an mindestens einem Sensorelement (74 und/ oder 75) die für die Winkelstellung des Sollwert-Vorgabeelements (37) charakteristischen Spannungsausgangssignale erzeugt werden, und daß dieses Geberelement (68) in koaxialer Anordnung mit der zentralen Achse (18) des Sollwert-Vorgabeelements (37) und des Istwert-Rückmeldeelements (39) dreh- und verschiebefest mit dem Sollwert-Vorgabeelement (37) verbunden ist, während das Sensorelement (74 und/oder 75) maschinenfest angeordnet ist und/oder daß ein weiteres dreh- und verschiebefest mit dem Sollwert-Vorgabeelement (37) verbundenes Geberelement (69) vorgesehen ist, an dessen Umfang nur ein radialer Vorsprung (76') oder eine radiale Ausnehmung (76) vorhanden ist, durch dessen/deren Vorbeitreten an einem weiteren maschinenfest angeordneten elektronischen Sensorelement (77) Referenzsignale für die Anzahl der von dem Sollwert-Vorgabeelement (37) vollständig ausgeführten Umdrehungen auslösbar sind.

5. Hydraulische Antriebsvorrichtung nach einem der Ansprüche 1 bis 4, **dadurch gekennzeichnet**, daß das für die Erfassung axialer Auslenkungen des Positions-Sollwert-Vorgabeelements (37) des Nachlauf-Regelventils (12) vorgesehene Wegmeßsystem (71,78;71',78;71'',78',78'') ein mit dem Sollwert-Vorgabeelement (37) dreh- und verschiebefest verbundenes Geberelement (71;71';71'') aufweist, durch dessen axiale Auslenkungen gegenüber mindestens einem maschinenfest angeordneten berührungslos ansprechenden elektronischen Sensorelement (78;78' und/oder 78'') dessen Ausgangssignal in dem für die Auslenkung charakteristischen Maß verändert wird, und daß der Rotor (43) des für die Positions-Sollwert-Vorgabe vorgesehenen Elektromotors (41) dreh- und verschiebefest mit dem Sollwert-Vorgabeelement (37) verbunden und zusammen mit diesem axial relativ zum gehäusefest angeordneten Stator (42) des Motors (41) verschiebbar angeordnet ist.

6. Hydraulische Antriebsvorrichtung nach einem der Ansprüche 1 bis 5, wobei als Positions-Sollwert-Vorgabeelement die Hohlwelle (37) und als Positions-Istwert-Element die Gewindespindel (39) ausgenutzt und diese verschiebefest mit dem Antriebselement (16) des Hydromotors (11) verbunden ist, **dadurch gekennzeichnet**, daß die Gewindespindel (39) mit einem mindestens dem Verschiebeweg des Antriebselements (16) des Hydromotors (11) entsprechenden Abschnitt ihrer Länge von der Hohlwelle (37) umschlossen ist.

7. Hydraulische Antriebsvorrichtung nach einem der Ansprüche 1 bis 6, **dadurch gekennzeichnet**, daß der zur Steuerung der Positions-Sollwert-Vorgabe vorgesehene Elektromotor (41) in einem Leckölraum (49,51) der Antriebsvorrichtung (10) angeordnet ist.

8. Hydraulische Antriebsvorrichtung nach Anspruch 7, **dadurch gekennzeichnet**, daß auch das Dreh- und Winkelstellungs-Meßsystem (68,74,75,69,77) und/oder das Schleppfehler-Meßsystem (71,78;71',78'71'',78',78'') im Leckölraum (49,51) der Antriebsvorrichtung (10) angeordnet ist bzw. sind.

9. Hydraulische Antriebsvorrichtung nach einem der Ansprüche 1 bis 8, **dadurch gekennzeichnet**, daß das Dreh- und Winkelstellungs-Meßsystem (68,74,75) als mechanisches Geberelement einen Zahnkranz (68) mit 100 äquidistant über dessen Umfang verteilten, sich in axialer Richtung erstreckenden Zähnen (73) umfaßt und daß zwei elektronische Sensorelemente (74 und 75) vorgeshen sind, deren azimutaler Abstand Δφ ein ungeradzahliges Vielfaches eines Viertels des Winkelabstandes benachbarter Zähne (73) des Zahnkranzes (68) ist, und daß die beiden elektronischen Sensorelemente (74 und 75) als Feldplattenfühler für sich bekannter Bauart ausgebildet sind.

10. Hydraulische Antriebsvorrichtung nach einem der Ansprüche 1 bis 9, **dadurch gekennzeichnet**, daß das mechanische Geberelement (71;71';71'') des Schleppfehler-Meßsystems mindestens eine zur zentralen Längsachse (18) schräg verlaufende Rampenfläche (79 und/oder 81) hat, aus deren mit einer axialen Verschiebung dieses Geberelements (71;71';71'') verknüpften Variation des Abstandes vom jeweiligen Sensorelement (78;78',78'') eine verschiebungs-proportionale Änderung des Ausgangssignals des jeweiligen Sensorelements (78;78',78'') resultiert.

11. Hydraulische Antriebsvorrichtung nach Anspruch 10, **dadurch gekennzeichnet**, daß das mechanische Geberelement (71'') des Schleppfehler-Meßsystems, über seine Länge gesehen, einen periodisch variiernden Durchmesser hat und daß zwei elektronische Sensorelemente (78' und 78'') vorgesehen sind, die in einem axialen Abstand ΔL voneinander angeordnet sind, der ein ungeradzahliges Vielfaches von 1/4 ist, wobei mit 1 die Periodizitätslänge der Durchmesservariation des Geberelements 71'' bezeichnet ist.

12. Hydraulische Antriebsvorrichtung nach einem der Ansprüche 1 bis 11, **dadurch gekennzeichnet**, daß die elektronische Steuereinheit (13) eine Korrektur- oder Auswertungsschaltung umfaßt, mittels derer die in der Grundstellung des Nachlauf-Regelventils (12) erzeugten Ausgangssignale des Dreh- und Winkelstellungs-Meßsystems (68,74,75,69,77) und/oder des Schleppfehler-Meßsystems (71.78;71',78; 71'',78',78'') als Referenzwerte für die Dreh- und Winkelstellungsmessung bzw. die Schleppfehler-Messung berücksichtigbar sind.

## Claims

1. Hydraulic drive for the adjustment and feed as well as return movements of a toolhead of a machine tool with
a) a hydraulic motor (11) comprising a movable drive element (16,19) fixedly connected to the toolhead, this drive element being drivable by alternative pressurization and pressure relief of drive pressure chambers (21,22) along the lines of the tool movements,
b) a follow-up control valve (12) operating with electromechanically controllable reference position value setting for the movable drive element (16), as well as with mechanical actual position value return indication thereof, wherein
c) for setting the reference position value and return indication of actual position value, a threaded spindle (39) is provided and a spindle nut fashioned as a hollow shaft (37) and meshing with the thread of the spindle is also provided, and one of the two elements of this spindle-nut system can be driven by means of an electric motor (41) along the lines of setting the reference position value, and the other (39) one of these two elements is driven by means of the drive element (16) along the lines of actual position value return indication, and wherein
d) the signals required for the motion control of the electric motor (41) are produced by an electronic control unit (13) with interface for an NC or a CNC control,
characterized by the following features:
e) a rotational and angular position pickup system (68, 74,75,69,77) is provided which produces output signals constituting the information of the number of revolutions executed in total by the reference value setting shaft (37), as well as for the azimuthal position of the reference value setting element (37) within each revolution, and
f) an electronic displacement pickup system (71, 78;71', 78',71'') is provided, the output signals of which are a direct measure for the axial deflections of the reference value setting element (37), and of a valve operating member (52) of the follow-up control valve (12) also executing these axial deflections with regard to the rest position thereof, and providing a measure for the lag error ΔS by which the actual position of the toolhead and/or of the drive element (16) of the hydraulic motor (11) trails with respect to its reference position.

2. Hydraulic drive according to claim 1, characterized in that the hollow shaft (37) is used as the position reference value setting element, and that the threaded spindle (39) is used as the actual position return indication element.

3. Hydraulic drive according to claim 1 or claim 2, characterized in that an electronic control and processing unit (13) is provided which causes activation of the electric motor (41) along the lines of setting the reference position value, to which control and processing unit there can be fed as the input also the output of the rotational and angular position pickup system (68,74,75,69,77) as well as of the displacement pickup system (71,78;71,78';71'', 78''), this electronic control unit (13) producing, from the processing thereof, correction signals for an at least partial lag error compensation and/or for maintaining the lag error ΔS constant and/or for cutting off the drive (10) when the lag error ΔS exceeds an adjustably preset threshold value.

4. Drive according to one of claims 1 - 3, characterized in that the rotational and angular position measuring system (68,74,75) has a rotating pickup element (68) with a contour which, as seen in the peripheral direction, is of a periodically wavy or periodically toothed shape, the voltage output signals characteristic for the angular position of the reference value setting shaft (37) being produced by the passage of this rotating pickup element past at least one sensor element (74 and/or 75), and that this pickup element (68) in coaxial arrangement with the central axis (18) of the reference value setting shaft 837) and the actual value return indication spindle (39) is nonrotationally and nondisplaceably connected with the reference value setting shaft (37) while the sensor element (74 and/or 75) is arranged fixedly at the machine and/ or that a further pickup element (69) nonrotationally and nondisplaceably connected with the reference value setting shaft (37) is provided, the circumference of which only exhibits a radial projection (76') or a radial recess (76), the passage of this projection or recess past a further electronic sensor element (77) fixedly arranged at the machine making it possible to trigger reference signals for the number of completely executed revolutions by the reference value setting shaft (37).

5. Hydraulic drive according to one of claims 1-4, characterized in that the displacement measuring system (71, 78;71',78';71'',78'') provided for detecting axial deflections of the reference position value setting shaft (37) of the follow-up control valve (12) includes a pickup element (71;71';71'') nonrotationally and nondisplaceably connected with the reference value setting shaft 837), the axial deflections of this pickup element with respect to at least on noncontactually responding electronic sensor element (78;78' and/or 78'') arranged fixedly at the machine changing the output signal of this sensor element to the extent characteristic for the deflection, and that the rotor (43) of the electric motor (41) provided for the setting of the reference position value is connected nonrotationally and nondisplaceably with the reference value setting shaft (37) and is arranged to be shiftable together with this shaft axially relatively to the stator (42) of the motor (41) fixedly mounted to the housing.

6. A hydraulic drive according to one of claims 1-5, wherein the hollow shaft (37) the reference position value setting element and the threaded spindle (39) forms the actual position value element, said threaded spindle being nondisplaceably connected to the drive element (16) of the hydraulic motor (11), characterized in that threaded spindle (39) is surrounded by the hollow shaft 837) along a section of a length thereof corresponding at least to the displacement path of the drive element (16) of the hydraulic motor (11).

7. Hydraulic drive according to one of claims 1-6, characterized in that the electric motor (41) provided for controlling the setting of the reference position value is arranged in a leakage oil chamber (49,51) of the drive (10).

8. Hydraulic drive according to claim 7, characterized in that also the rotational and angular position measuring system (68,74,75,69,77) and/or the lag error measuring system (71,78;71',78';71'',78'') is and/or are arranged in the leakage oil chamber (49, 51) of the drive (10).

9. Hydraulic drive according to one of claims 1-8, characterized in that the rotational and angular position measuring system (68,74,75) comprises, as the mechanical pickup element, a toothed rim (68) with 100 teeth (73) distributed equidistantly over the rim circumference and extending in the axial direction, and that two electronic sensor elements (74 and 75) are provided, the azimuthal distance Δφ of which is an odd-number multiple of one-fourth of the angular distance of neighboring teeth (73) of the toothed rim (68), and that the two electronic sensor elements (74 and 75) are fashioned as field plate sensors of a conventional type of structure.

10. Hydraulic drive according to one of the preceding claims, characterized in that the mechanical pickup element (71;71';71'') of the lag error measuring system has at least one ramp surface (79 and/or 81) extending obliquely to the central longitudinal axis (18), the variation of the distance of this ramp surface from the respective sensor element (78;78';78''), linked with an axial shift of this pickup element (71;71';71''), yielding a shift-proportional change of the output signal of the respective sensor element (78;78';78'').

11. Hydraulic drive according to claim 10, characterized in that the mechanical pickup element (71'') of the lag error measuring system, as seen over its length, has a periodically varying diameter, and that two electronic sensor elements (78' and 78'') are provided which are located at an axial distance ΔL from each other which is an odd-number multiple of l/4, wherein l means the length of periodicity of the diameter variation of the pickup element 71''.

12. Hydraulic drive according to one of claims 1-11, characterized in that the electronic control unit (13) comprises a correction or evaluating circuit, by means of which the output of the rotational and angular position measuring system (68,74,75,69,77) produced in the basic position of the follow-up control valve (12) and/or of the lag error measuring system (71,78;71',78';71'',78'') can be taken into account as reference values for the rotational and angular position measurement and, respectively, for the lag error measurement.

## Revendications

1. Dispositif de commande hydraulique (10) pour les mouvements d'approche et d'avancement ainsi que de retrait d'une tête porte-outil d'une machine-outil, comprenant
a) un moteur hydraulique (11) muni d'un élément d'entraînement mobile (16, 19) solidaire de la tête porte-outil et pouvant être entraîné par une alternance d'alimentation en pression et de détente dans des volumes de pression d'entraînement (21, 22), et
b) une soupape de réglage par poursuite (12) qui fonctionne avec une prédétermination de la valeur de position de consigne à commande électromécanique pour l'élément d'entraînement mobile (16) ainsi qu'avec une répétition mécanique de la valeur de position effective de ce dernier,
c) pour la prédétermination de la valeur de position de consigne et pour la répétition de la valeur de position effective étant prévus une broche filetée (39) et un écrou de broche coopérant avec cette dernière et conformé en arbre creux (37), et l'un des deux éléments de ce système de broche-écrou pouvant être entraîné au moyen d'un moteur électrique (41), dans le sens de rotation de celui-ci, pour la prédétermination de la valeur de position de consigne, et l'autre (39) de ces deux éléments pouvant être déplacé par l'élément d'entraînement (16) dans le sens de la répétition de la valeur de position effective, et
d) les signaux nécessaires pour la commande des mouvements du moteur électrique (41) étant générés par une unité de commande électronique (13) avec interface pour une commande NC ou CNC,
**caractérisé en ce** qu'il comprend
e) un système de détection de position angulaire (68, 74, 75, 69, 77) qui génère des signaux de sortie lesquels contiennent l'information sur le nombre de tours total effectué par l'élément de prédétermination de la valeur de consigne ainsi que sur la position azimutale de l'élément de prédétermination de la valeur de consigne (37) à l'intérieur de chaque tour, et
f) un système de capteur de déplacement électronique (71, 78; 71', 78'; 71'') dont les signaux de sortie constituent un critère direct pour les déviations axiales de l'élément de prédétermination de la valeur de consigne (37) ainsi que d'un organe de manoeuvre (52) de la soupape de réglage par poursuite (12) qui suit ces déviations axiales à partir de sa position de repos, et donc un critère pour l'erreur de poursuite ΔS avec laquelle la position effective de la tête porte-outil et respectivement de l'élément d'entraînement (16) du moteur hydraulique (11) est en retard par rapport à sa position de consigne.

2. Dispositif de commande hydraulique selon la revendication 1, caractérisé en ce qu'il utilise comme élément de prédétermination de la valeur de position de consigne, l'arbre creux (37) et comme élément de répétition de la valeur de position effective, la broche filetée (39).

3. Dispositif de commande hydraulique selon la revendication 1 ou la revendication 2, caractérisé en ce qu'il comprend pour la commande du moteur électrique (41) dans le sens de la prédétermination de la valeur de position de consigne, une unité de commande et de traitement électronique (13) à laquelle peuvent également être transmis en tant que signaux d'entrée, les signaux de sortie du système de détection de position angulaire (68, 74, 75, 69, 77) ainsi que du système de capteur de déplacement (71, 78; 71', 78'; 71'', 78'') à partir du traitement desquels ladite unité de commande électronique (13) génère des signaux de correction pour une compensation au moins partielle de l'erreur de poursuite et/ou pour la stabilisation de l'erreur de poursuite ΔS et/ou pour la mise à l'arrêt du dispositif de commande (10) si l'erreur de poursuite ΔS dépasse une valeur de seuil réglable prédéterminée.

4. Dispositif de commande selon l'une des revendications 1 à 3, caractérisé en ce que le système de mesure de position angulaire (68, 74, 75) comprend un élément capteur tournant (68) qui, vu dans le sens circonférentiel, présente un contour ondulé ou dentelé de manière périodique et dont le passage devant au moins un élément de détection (74 et/ou 75) génère les signaux de tension de sortie caractéristiques pour la position angulaire de l'élément de prédétermination de la valeur de consigne (37), et que cet élément capteur (68) est couplé coaxialement avec l'axe central (18) de l'élément de prédétermination de la valeur de consigne (37) et de l'élément de répétition de la valeur effective (37) et solidairement en rotation et en translation de l'élément de prédétermination de la valeur de consigne (37), tandis que l'élément de détection (74 et/ou 75) est solidaire de la machine et/ou qu'il est prévu un autre élément capteur (69) solidaire en rotation et en translation avec l'élément de prédétermination de la valeur de consigne (37), dont la circonférence ne présente qu'une saillie radiale (76') ou un évidement radial (76) dont le passage devant un élément de détection électronique supplémentaire (77) solidaire de la machine permet le déclenchement de signaux de référence pour le nombre des tours complets effectués par l'élément de prédétermination de la valeur de consigne (37)

5. Dispositif de commande hydraulique selon l'une des revendications 1 à 4, caractérisé en ce que le système de capteur de déplacement (71, 78; 71', 78; 71'', 78', 78'') prévu pour la détermination des déviations axiales de l'élément de prédétermination de la valeur de position de consigne (37) de la soupape de réglage par poursuite (12) comprend un élément capteur (71; 71'; 71'') solidaire en rotation et en translation avec l'élément de prédétermination de la valeur de consigne (37), dont les déviations axiales par rapport à au moins un élément de détection électronique (78; 78' et/ou 78'') solidaire de la machine et répondant sans contact font varier le signal de sortie de ce dernier dans la mesure caractéristique de la déviation, et que le rotor (43) du moteur électrique (41) prévu pour la prédétermination de la valeur de position de consigne est couplé de manière solidaire en rotation et en translation avec l'élément de prédétermination de la valeur de consigne (37) et monté, conjointement avec celui-ci, de façon à pouvoir se déplacer axialement par rapport au stator (42) du moteur (41), qui est solidaire du carter.

6. Dispositif de commande hydraulique selon l'une des revendications 1 à 5, utilisant comme élément de prédétermination de la valeur de position de consigne, l'arbre creux (37) et comme élément de position effective, la broche filetée (39) laquelle est couplée de manière rigide en translation avec l'élément d'entraînement (16) du moteur hydraulique (11), caractérisé en ce que la broche filetée (39) est entourée par l'arbre creux (37) sur une partie de sa longueur qui correspond au moins au déplacement de l'élément d'entraînement (16) du moteur hydraulique (11).

7. Dispositif de commande hydraulique selon l'une des revendications 1 à 6, caractérisé en ce que le moteur électrique (41) prévu pour la commande de la prédétermination de la valeur de position de consigne est logé dans un volume d'huile de fuite (49, 51) du dispositif de commande (10).

8. Dispositif de commande hydraulique selon la revendication 7, caractérisé en ce que le système de mesure de position angulaire (68, 74, 75, 69, 77) et/ou le système de mesure d'erreur de poursuite (71, 78; 71', 78', 71'', 78', 78'') sont, eux aussi, logés dans le volume d'huile de fuite (49, 51) du dispositif de commande (10).

9. Dispositif de commande hydraulique selon l'une des revendications 1 à 8, caractérisé en ce que le système de mesure de position angulaire (68, 74, 75) comprend comme élément capteur mécanique, une couronne dentée (68) avec 100 dents (73) réparties à égales distances sur la circonférence de ladite couronne dentée et s'étendant dans le sens axial, qu'il est prévu deux éléments de détection électroniques (74 et 75) dont l'écartement azimutal Δφ est égal à un multiple impair d'un quart de la distance angulaire entre des dents (73) voisines de la couronne dentée (68), et que les deux éléments de détection électroniques (74 et 75) sont conformés en capteurs de la magnétorésistance d'un type bien connu en soi.

10. Dispositif de commande hydraulique selon l'une des revendications 1 à 9, caractérisé en ce que l'élément capteur mécanique (71; 71'; 71'') du système de mesure d'erreur de poursuite présente au moins une surface de rampe (79 et/ou 81) qui s'étend en oblique par rapport à l'axe longitudinal central (18) dont la variation de la distance par rapport à l'élément de détection (78; 78', 78'') respectif liée au déplacement axial dudit élément capteur (71; 71'; 71''), conduit à une variation proportionnelle au déplacement du signal de sortie de l'élément de détection (78; 78', 78'') respectif.

11. Dispositif de commande hydraulique selon la revendication 10, caractérisé en ce que l'élément capteur mécanique (71'') du système de mesure d'erreur de poursuite, vu sur sa longueur, présente un diamètre qui varie de manière périodique, et qu'il est prévu deux éléments de détection électroniques (78' et 78'') disposés l'un par rapport à l'autre à une distance axiale ΔL qui est égale à un multiple impair de 1/4, l désignant la longueur de périodicité de la variation du diamètre de l'élément capteur 71''.

12. Dispositif de commande hydraulique selon l'une des revendications 1 à 11, caractérisé en ce que l'unité de commande électronique (13) comprend un circuit de correction et d'interprétation à l'aide duquel les signaux de sortie du système de mesure de position angulaire (68, 74, 75, 69, 77) et/ou du système de mesure d'erreur de poursuite (71, 78; 71', 78; 71'', 78', 78'') générés dans la position de base de la soupape de réglage par poursuite (12) peuvent être pris en compte comme valeurs de référence pour la mesure de la position angulaire et respectivement pour la mesure de l'erreur de poursuite.
